# EUROPÄISCHE PATENTSCHRIFT

(11) **EP 2 650 983 B1**
(45) Veröffentlichungstag und Bekanntmachung des Hinweises auf die Patenterteilung: **14.09.2016**
(21) Anmeldenummer: 13401022.2
(22) Anmeldetag: 07.03.2013
(51) Int. Cl.: H01R 25/16, H01R 25/14

(54) **Kupplung für eine Stromschiene**
Coupling for a busbar
Couplage pour un rail conducteur

(30) Priorität: 11.04.2012 DE 102012007086
(43) Veröffentlichungstag der Anmeldung: 16.10.2013
(73) Patentinhaber: Hoffmeister Leuchten GmbH, 58579 Schalksmühle (DE)
(72) Erfinder: Hoffmeister, Oliver, 58511 Lüdenscheid (DE)
(74) Vertreter: Köchling, Conrad-Joachim

(56) Entgegenhaltungen:
- US-A- 4 822 292
- US-A- 5 603 622
- US-A1- 2004 160 767
- US-B1- 7 758 358

## Beschreibung

### Kupplung mit einer Stromschiene

Die Erfindung betrifft eine Kupplung mit einer Stromschiene, insbesondere aus Metall, mit im Wesentlichen U-förmigen Querschnitt, bei der in den einen Aufnahmekanal seitlich begrenzenden parallelen Seitenwänden Tragschienen aus Isolierstoff angeordnet sind, die jeweils mehrere voneinander isolierte, in Schienenlängsrichtung parallel zueinander, einander gegenüberliegende und vom Aufnahmekanal zugängliche nichtisolierte blanke elektrische Leiter aufnehmen, wobei zudem vorzugsweise an der Basis der Stromschiene ein ebenfalls vom Aufnahmekanal zugänglicher Schutzleiter vorgesehen ist, wobei die Kupplung im Wesentlichen symmetrisch zu einer Mittelquerebene ausgebildet ist und Kontakte zur Kontaktierung von Leitern einer Stromschiene, sowie mechanische Führungs- und Anschlagteile aufweist, mit denen die Kupplung in die Stirnseite der Stromschiene wegbegrenzt einsteckbar ist.

Stromschienen dieser Art sind beispielsweise aus der Figur 3 der DE OS 22 50 738 bekannt. Um solche Stromschienen, die beispielsweise koaxial zueinander an einer entsprechenden Fläche verlegt sind, miteinander mechanisch und elektrisch zu verbinden, sind entsprechende Kupplungen im Stand der Technik bekannt. Bei den herkömmlichen Kupplungen sind relativ aufwendige federnde Kontakte vorgesehen, die zudem im Zusammenwirken mit den Isolierstoffteilen des die Kontakte umgebenden Gehäuseteiles zum Verschleiß des Kunststoffteiles führen, so dass die Lebensdauer begrenzt ist.

Aus der US 7 758 358 B1 ist eine Stromschiene mit einer Kupplung bekannt. Hierbei ist die Kupplung im Querschnitt U-förmig ausgebildet. Die quaderförmige Stromschiene ist die Kupplung einschiebbar. Bei dieser Ausgestaltung weist die Kupplung in einem Gehäuseteil quer zur Gehäuselängsachse federnd verschieblich angeordnete L-förmige Kontaktstreifen auf, die einen diesseits und einen jenseits einer mittigen Gehäuseanschlagwandung, die die Mittelquerebene bildet oder in dieser ausgebildet ist, seitlich vorragende Kontaktbereiche an einem ersten Schenkel der L-Form aufweisen. Mit der Randkante des zweiten Schenkels sind sie nah einer Isolierstoffwand des Gehäuses benachbart positioniert. Des Weiteren ist ein Federblech in Form einer schwach V-förmig gebogenen Feder angeordnet, deren Schenkelenden an der den vorragenden Kontaktbereichen des ersten Schenkels entgegengesetzten Außenfläche des zweiten Schenkels des Kontaktstreifens federnd anliegen.

Bei einer solchen Ausgestaltung liegt in der Kontaktierungsstellung die Randkante des zweiten Schenkels an der Isolierstoffwand des Gehäuses an und verursacht dort einen Verschleiß der Isolierstoffwand, insbesondere bei mehrmaligem Gebrauch, wenn also die Kontakte ein- und ausgeschwenkt werden.

Aus der US 5 603 622 A ist eine Stromschiene bekannt, bei der elektrische Anschlussteile gleitend auf der Stromschiene beweglich befestigbar sind.

Aus der US 2004/0160767 A1 ist eine Stromschiene mit anklemmbaren Verbrauchern bekannt, wobei die Stromschiene biegbar ausgebildet ist.

Aus der US 4 822 292 A ist eine Stromschiene mit einem Kupplungssystem bekannt, bei der ebenfalls federnde Kontakte vorgesehen sind. Auch hierbei können die Randkanten der federnd verschieblich angeordneten L-förmigen Kontaktstreifen Reibungsverschleiß an Gehäuseteilen verursachen.

Ausgehend von diesem Stand der Technik liegt der Erfindung die Aufgabe zugrunde, eine Kupplung zu schaffen, die kostengünstig herstellbar und einfach zu montieren ist, wobei zudem der Verschleiß im Bereich der federnden Kontakte minimiert werden soll. Zur Lösung dieser Aufgabe schlägt die Erfindung vor, dass die Kontakte jeweils in einem Gehäuseteil der Kupplung quer zur Gehäuselängsachse federnd verschieblich angeordnete L-förmige Kontaktstreifen sind, die einen diesseits und einen jenseits einer mittigen Gehäuseanschlagwandung, die die Mittelquerebene bildet oder in dieser ausgebildet ist, seitlich vorragenden Kontaktbereich an einem ersten Schenkel der L-Form aufweisen, die mit der Randkante des zweiten Schenkels mittelbar unter Zwischenlage eines ebenen Blechstreifens an einer Isolierstoffwand des Gehäuses anliegen, wobei an den Blechstreifen aus Federblech eine schwach V-förmig gebogene Feder mit ihrem Mittelteil angeformt und rechtwinklig vom Blechstreifen abragend abgewinkelt ist, deren Schenkelenden an der den vorragenden Kontaktbereichen des ersten Schenkels entgegengesetzten Außenfläche des zweiten Schenkels des Kontaktstreifens federnd anliegen.

Durch diese Ausgestaltung wird erreicht, dass beim einfachen Aufbau eine verschleißmindernde Anordnung der Kontakte ermöglicht ist, weil die L-förmigen Kontaktstreifen mit der Randkante des zweiten Schenkels nicht unmittelbar an einer Isolierstoffwand des Gehäuses anliegen, sondern unter Zwischenlage eines ebenen Blechstreifens, der Bestandteil eines Federbleches ist, welches neben diesem Blechstreifen eine angeformte V-förmige Feder aufweist, die auf dem ersten Schenkel des L-förmigen Kontaktstreifens einwirkt und einen ausreichenden Kontaktdruck zur Verfügung stellt. Der diesbezügliche Aufbau ist kostengünstig und einfach zu realisieren, weil im Prinzip die wesentlichen Bestandteile nur aus dem L-förmigen Kontaktstreifen und dem abgewinkelten Blechstreifen bestehen.

Um einen kostengünstigen Aufbau der Kupplung zu erreichen, wird zudem vorgeschlagen, dass die Kupplung ein Isolierstoffgehäuse mit einem etwa U-förmigen ersten Grundkörper und einem diesen zu einem geschlossenen Teil ergänzenden zweiten Grundkörper besteht, wobei der erste Grundkörper zwei erste Paare von L-förmigen Kontaktstreifen samt Blechstreifen aus Federblech, voneinander durch Isolierstege getrennt aufnimmt, eine erste Zwischenwand aus Isolierstoff vorgesehen ist, und der zweite Grundkörper zwei zweite Paare von L-förmigen Kontaktstreifen samt Blechstreifen aus Federblech, voneinander durch Isolierstege getrennt aufnimmt, wobei die beiden Grundkörper in Montagesolllage aneinander verrastet sind.

Gemäß diesem Aufbau besteht die Kupplung aus einfachen Einzelteilen, die einen schnellen und einfachen Zusammenbau der Kupplungen ermöglichen.

Herkömmliche Stromschienensysteme arbeiten üblicherweise mit einem System bei dem drei Phasenleiter und ein Nullleiter sowie ein Schutzleiter in der Schiene vorgesehen sind, die mit dem Kupplungsstück kontaktiert werden müssen. Bei einer solchen Ausgestaltung ist die beschriebene Kupplung einsetzbar. Sofern die Stromschienen einer neuen Bauart eingesetzt werden, bei denen nicht nur drei Phasenleiter und ein Nullleiter, sondern zusätzlich zwei weitere zur Stromführung geeignete Leiter in die Stromschiene eingebracht sind, so ist es in einfacher Weise möglich, die Kupplung entsprechend auszugestalten.

Hierzu schlägt die Erfindung vor, dass zwischen den ersten und zweiten Paaren von Kontaktstreifen zwei dritte Paare von Kontaktstreifen und eine zweite Zwischenwand aus Isolierstoff angeordnet sind, so dass die dritten Paare von Kontaktstreifen voneinander und gegenüber den ersten und zweiten Paaren isoliert angeordnet sind, wobei auch die dritten Paare von Kontaktstreifen jeweils zwei über die Gehäuseseitenwand vorragende, federnde Kontaktbereiche bilden.

Gemäß dieser Ausgestaltung ist es lediglich erforderlich, zusätzlich die zweite Zwischenwand aus Isolierstoff vorzusehen und die beiden dritten Paare von Kontaktstreifen. Auf diese Weise ist die Kupplung dann zum Einsatz bei der angegebenen neuen Stromschiene brauchbar.

Um in einfacher Weise auch den Schutzleiterkontakt an der Kupplung auszubilden, ist vorgesehen, dass an einer Kopfseite des Isolierstoffgehäuses ein Schutzleiterkontakt mit zwei vorragenden, federnden Kontaktzungen fixiert ist.

Ferner liegt der Erfindung die Aufgabe zugrunde, mit einer solchen Kupplung ein modulares System zu schaffen, bei dem mit einer geringen Zahl von Einzelkomponenten eine möglichst große Anzahl an Stromschienenzubehör erzeugt werden kann, beispielsweise Einspeisungsstücke, Eckverbinder, Kreuzverbinder oder dergleichen.

Um eine solche Lösung ausgehend von einer Kupplung gemäß Oberbegriff des Anspruches 1 zu schaffen, schlägt die Erfindung vor, dass ein auf der ersten Seite der Mittelquerebene befindlicher Bereich der Kupplung als Stromschienensteckanschluss dient und dass der auf der zweiten Seite der Mittelebene befindliche Bereich ein Einspeisungsteil bildet, indem auf dieses ein passend konturiertes Isolierstück aufsteckbar oder aufgesteckt ist, welches in parallel zur Steckrichtung der Kupplung verlaufenden Führungsbahnen elektrische Leiter aus Blech aufnimmt, deren im Isolierstück liegende Enden mit den Kontakten der Kupplung kontaktiert sind und deren freie Enden aus dem Isolierstück vorragen und vorzugsweise gleichgerichtet von einer die Montagefläche mit Kabeleinlass bildenden, an das Isolierstück angeschlossenen oder angesteckten Platte weggerichtet abgewinkelt sind, so dass sie einen spitzen Winkel mit der Platte einschließen, wobei die freien Enden jeweils ein Kontaktstück aufweisen, welches aus einem Federsteckkontakt mit mindestens einem Steckbereich oder bevorzugt zwei separat federnden Steckbereichen besteht, und dass die aus dem Isolierstück abragenden freien Enden samt Federsteckkontakten von kanalartigen Isolierteilen umgeben sind, die am Isolierstück befestigt, insbesondere verrastet, sind und stirnseitig im Bereich eines jeden Federsteckkontaktes Einstecköffnungen für elektrische Leiter aufweisen.

Gemäß dieser Ausgestaltung, die als selbständig erfinderisch angesehen wird, wird der Anwendungsbereich der Kupplung erheblich erweitert. Einerseits kann eine solche Kupplung, die in der Mittelquerebene eine außenliegende Trennwand aufweist, damit die Kupplung nur bis zu dieser Trennwand, beispielsweise in eine Stromschiene eingeschoben werden kann, beidseits dieser Trennwand einen entsprechenden Steckanschlussbereich mit Kontakten und dergleichen aufweisen.

Um nun eine solche Kupplung auch, beispielsweise als Einspeisungsstück oder auch für Verbinder nutzen zu können, ist der Endbereich der Kupplung, der nicht zum Einstecken in die Stromschiene benutzt wird, mit einem passend konturierten Isolierstück komplettiert, welches auf dem Endbereich der Kupplung lagerichtig aufgesteckt wird. Dieses Isolierstück hat also am einen Endbereich eine Konturierung, die der Kupplung entspricht. Das Isolierstück weist eine Vielzahl von Führungsbahnen für elektrische Leiter auf. In diese Führungsbahnen sind elektrische Leiter aus Blech, beispielsweise Stanzbiegeteile, eingesteckt, so dass diese eingesteckten Enden mit den entsprechenden Kontakten der Kupplung kontaktiert sind. Die freien Enden dieser elektrischen Leiter ragen aus dem Isolierstück vor. An das Isolierstück angeschlossen ist eine Platte, die praktisch die Montageebene des Isolierstückes beziehungsweise der Kupplung an einer Fläche bildet oder in dieser liegt. Diese Platte ist an das Isolierstück angeschlossen, beispielsweise angesteckt oder in sonstiger Weise mit diesem verbunden. Zusätzlich sind die aus dem Isolierstück vorragenden freien Enden der Kontakte von der Montageebene, die durch die Platte gebildet ist, abgewinkelt, beispielsweise in der Weise, dass sie mit der Platte einen spitzen Winkel von etwa 30° einschließen. Des Weiteren sind an den Enden der Kontakte, Kontaktstücke in Form von Buchsen vorgesehen, die aus einem Federsteckkontakt bestehen, wobei jeder Federsteckkontakt vorzugsweise zwei separat federnde Steckbereiche für zwei Anschlussleiter aufweist. Insgesamt sind diese überragenden Enden der Kontakte einschließlich der Federsteckkontakte von kanalartigen Isolierteilen umgeben, die diese elektrisch isolieren und auch mechanisch stabilisieren, wobei diese kanalartigen Isolierteile am Isolierstück befestigt sein können, beispielsweise verrastet sein können. Diese Ausgestaltung ermöglicht nicht nur einen einfachen modularen Aufbau des so gebildeten Einspeisungsteils, sondern durch die Anordnung und Ausrichtung der Federsteckkontakte wird es für den Monteur in erheblicher Weise erleichtert, entsprechende Leiteradern in die Federsteckkontakte einzuführen und die bestimmungsgemäße Kontaktierung zu erreichen. Die Doppelkontakte sind insbesondere deswegen nützlich, weil mehrere Anschlussleiter angeschlossen werden können, was insbesondere beim Durchschleifen erforderlich ist, wenn also zwei Adern an jedem Federsteckkontakt angeschlossen werden müssen. Durch die abgewinkelte Ausbildung ist die Zuführung von entsprechenden Kabeladern zu den Federsteckkontakten erheblich erleichtert. Die Anzahl der entsprechenden elektrischen Leiter samt Federsteckkontakt soll im Regelfall der Anzahl der notwendigen Leiter der passenden Stromschiene entsprechen. So ist beispielsweise bei einer Stromschiene mit drei Phasenanschlüssen, einem Nullleiteranschluss, einem Schutzleiteranschluss mindestens eine Anzahl von fünf solchen elektrischen Leitern samt Kontaktstücken erforderlich. Sofern, wie dies die Erfindung ebenfalls vorsieht, die Stromschiene noch zwei weitere zur Stromführung dienende Leiter aufweist, ist die entsprechende Anzahl der Leiter und der Kontaktstücke um zwei erhöht. Des Weiteren kann aus Symmetriegründen die Anordnung von Schutzleiterkontakten zweifach erfolgen, so dass diese je nach Anwendungszweck die entsprechende Anordnung ermöglichen.

Das Isolierstück ist im Prinzip für alle Anwendungen brauchbar, sofern allerdings der Schutzleiteranschluss in der Basis der Schiene asymmetrisch also außenmittig vorgesehen ist, ist ein Isolierstück vorgesehen, welches für die an der Basis linksseitig angeordnete Ausbildung des Schutzleiters geeignet ist sowie ein alternatives Isolierstück, welches für die an der Basis der Stromschiene rechtsseitig exzentrisch angeordnete Ausführung des Schutzleiters dient. Alle anderen Bestandteile sind für alle Ausführungsformen gleich.

Zusätzlich kann vorgesehen sein, dass die kanalartigen Isolierteile zusätzlich oder alternativ an der Platte befestigt, insbesondere verhakt sind.

Beispielsweise können die kanalartigen Isolierteile an der Platte verhakt oder verrastet werden.

Um beispielsweise bei einem Deckenauslass eines Anschlusskabels eine verdeckte Anordnung dieses Anschlussbereiches zu ermöglichen und die Zuführung des Kabels zu den Anschlusskontakten der Einspeisung oder dergleichen zu ermöglichen, ist vorgesehen, dass die Platte in einem dem Isolierstück abgewandten, die kanalartigen Isolierteile überragenden Bereich eine Öffnung als Einführung für Kabel aufweist.

Zur Montage wird die Platte mit dieser Öffnung über den Kabelauslass montiert, so dass die aus dem Kabel austretenden Adern dann in die entsprechenden Federsteckkontakte eingeführt und angeschlossen werden können.

Eine solche Ausgestaltung ist für ein Einspeisungsstück brauchbar, bei dem lediglich die Adern des Anschlusskabels in die Federsteckkontakte eingeführt werden und die gesamte Einheit dann in das Ende der Stromschiene eingesteckt wird.

Alternativ und zusätzlich ist es aber auch möglich, dass mehrere Kupplungen mit Isolierstück, elektrischen Leitern, Federsteclckontakten und Isolierteilen vorgesehen sind, die einander gegenüberliegend, L-förmig zueinander ausgerichtet, T-förmig zueinander ausgerichtet oder sternförmig zueinander ausgerichtet, auf entsprechend gerade, L-förmig, T-förmig oder sternförmig ausgebildeten Platten angeordnet oder an diesen fixiert sind, wobei die Platten mittig oder im Winkelkreuzungsbereich die Öffnung als Kabeleinführung aufweisen.

Bei dieser Anordnung ist eine entsprechende Vielzahl von entsprechenden Bauteilen vorgesehen, wobei lediglich die Platte, auf der die Bauteile teilweise montiert sind, beziehungsweise die an das Isolierstück angeschlossen ist, unterschiedlich ausgebildet, wobei diese je nach Anwendungszweck L-förmig, T-förmig oder sternförmig ausgebildet sein kann.

Schließlich sieht die Erfindung vor, dass ein Gehäusedeckel vorgesehen ist, der über das oder die Isolierstücke samt elektrischen Leitern, Federsteckkontakten, Isolierteilen und Platte mit Öffnung positionierbar ist und an von diesem überdeckten Teilen fixierbar ist.

Durch einen solchen Gehäusedeckel ist die komplette Montageeinheit aus Isolierstückkontakten und Platte überdeckbar, so dass eine ansehnliche berührungssichere Anordnung erreicht ist. Bei entsprechenden L-förmigen, T-förmigen oder sternförmigen Anordnungen ist der Gehäusedeckel entsprechend dieser Form ausgebildet und auf diese Montageeinheit aufsetzbar und mit dem Unterteil verbindbar.

Ausführungsbeispiele der Erfindung sind in der Zeichnung gezeigt und im Folgenden näher beschrieben. Es zeigt:
- Figur 1: eine erfindungsgemäße Kupplung von schräg oben gesehen;
- Figur 2: eine dazu passende Stromschiene im Querschnitt gesehen;
- Figur 3: die Kupplung in Explosionsdarstellung;
- Figur 4: eine Einzelheit der Figur 3 in vergrößertem Maßstab;
- Figur 5: die Einzelheit als Explosionsdarstellung;
- Figur 6: eine Seitenansicht der Kupplung;
- Figur 7: eine Ansicht im Schnitt A-A der Figur 6 gesehen;
- Figur 8: eine Draufsicht auf eine Einzelheit der Kupplung;
- Figur 9: eine Ansicht entsprechend dem Schnitt B-B der Figur 8 gesehen;
- Figur 10: die Kupplung von der Stirnseite her gesehen;
- Figur 11: eine mit einem Einspeisungsteil ergänzte Kupplung in Schrägansicht ohne Abdeckung;
- Figur 12: desgleichen mit Abdeckung;
- Figur 13: die Einzelheit gemäß Figur 11 in Explosionsdarstellung;
- Figur 14: desgleichen in fertig montierter Lage in Schrägansicht;
- Figur 15: eine Variante in Ansicht;
- Figur 16: die Variante ohne Abdeckgehäuse;
- Figur 17: eine weitere Variante in einer Ansicht analog Figur 16 gesehen;
- Figur 18: eine weitere Variante in einer Ansicht analog Figur 16 gesehen;
- Figur 19: eine weitere Variante in einer Ansicht analog Figur 16 gesehen;
- Figur 20: die Variante mit Abdeckgehäuse.

In der Zeichnung ist eine Kupplung 1 für eine Stromschiene 2 aus Metall gezeigt. Die Stromschiene 2 ist in Figur 2 im Querschnitt dargestellt. Danach weist die Stromschiene 2 einen im Wesentlichen U-förmigen Querschnitt auf. In den Seitenwänden der Stromschiene 2, die einen Aufnahmekanal 3 begrenzen, sind Tragschienen 4 aus Isolierstoff angeordnet, die jeweils mehrere voneinander isolierte in Schienenlängsrichtung parallel zueinander und einander gegenüberliegende und vom Aufnahmekanal 3 her zugängliche, nicht isolierte blanke elektrische Leiter 5,6,7,8 aufnehmen, von denen drei als Phasenleiter und einer als Nullleiter geschaltet ist. Zusätzlich ist an der Basis der Stromschiene 2 ein ebenfalls vom Aufnahmekanal 3 her zugänglicher Schutzleiter 9 vorgesehen. Zusätzlich kann auch an einem Schenkel der Stromschiene 2 ein weiterer Schutzleiter 10 vorgesehen sein. Des Weiteren ist zwischen jeweils einem Leiterpaar 5,6 beziehungsweise 7,8 ein fünfter Leiter 11 und ein sechster Leiter 12 isoliert von den übrigen Leitern des Leiterpaares angeordnet. Auch diese sind über den Aufnahmekanal 3 zugänglich. Dieser fünfte und sechste Leiter 11,12 kann als Steuerleiter für eine elektrische oder elektronische Steuerung dienen oder auch als zusätzliche Versorgungsleiter für weitere elektrische Verbraucher geschaltet sein.

In eine solche Stromschiene 2 kann stirnseitig eine entsprechende Kupplung 1 mit einem durch eine Trennwand 13 abgegrenztes Ende eingesteckt werden.

Die Kupplung 1 ist symmetrisch zu der durch die Trennwand 13 gebildeten Mittelquerebene ausgebildet. Sie weist Kontakte 14,15,16,17,18,19 zur Kontaktierung der Leiter 5 bis 8 und 11,12 der Stromschiene 2 auf. Des Weiteren weist die Kupplung 1 mechanische Führungsteile 20,21 sowie Führungsisolierzapfen 22 auf, so dass die Kupplung 1 in die Stirnseite der Stromschiene 2 wegbegrenzt einsteckbar ist. Die Trennwand 13 dient dabei als Wegbegrenzung. Die Isolierzapfen 22 greifen in entsprechende Hohlräume der Stromschiene 2 ein, die zwischen den Seitenwandungen der Stromschiene 2 und den Tragschienen 4 aus Isolierstoff ausgebildet sind.

Die Kontakte 14 bis 19 sind jeweils in einem Gehäuseteil der Kupplung 1 quer zur Gehäuselängsachse also im Wesentlichen parallel zu der Trennwand 13 federnd verschieblich angeordnet. Die Kontakte 14,15,16,17 sind jeweils L-förmige Kontaktstreifen 23, die in Montagesolllage, wie beispielsweise in Figur 1 gezeigt ist, einen diesseits und einen jenseits einer mittigen Gehäuseanschlagwandung (Trennwand 13), die die Mittelquerebene bildet, seitlich vorragenden Kontaktbereich 24 an einem ersten Schenkel der L-Form aufweisen, und die mit der Randkante 26 des zweiten Schenkels 27 mittelbar unter Zwischenlage eines ebenen Blechstreifens 28 an einer Isolierstoffwand des Gehäuses der Kupplung 1 anliegen.

An diesem ebenen Blechstreifen 28 aus Federblech ist eine schwach V-förmig gebogene Feder 29 mit ihrem Mittelteil 30 angeformt und rechtwinklig vom Blechstreifen 28 abragend abgewinkelt. Die Schenkelenden der Feder 29 liegen an der den vorragenden Kontaktbereichen 24 des ersten Schenkels 25 entgegengesetzten Außenfläche des zweiten Schenkels 27 des L-förmigen Kontaktstreifens 23 federnd an. Hierdurch wird erreicht, dass die Randkante 26 nicht unmittelbar auf Kunststoffteilen aufliegt, sondern auf dem ebenen Blechstreifen 28, wodurch bewegungsbedingter Verschleiß zwischen dem L-förmigen Kontaktstreifen 23 und dem Kunststoffteil vermieden wird.

Wie insbesondere aus Figur 3 ersichtlich, weist die Kupplung 1 ein Isolierstoffgehäuse mit einem etwa U-förmigen ersten Grundkörper 31 und einem diesen zu einem geschlossenen Teil ergänzenden zweiten Grundkörper 32 auf. Der erste Grundkörper 31 nimmt zwei erste Paare von L-förmigen Kontaktstreifen 23 samt Blechstreifen 28 auf, die voneinander durch Isolierstege getrennt sind. Diese bilden die Kontakte 14,15. Es ist dann eine erste Zwischenwand 33 aus Isolierstoff vorgesehen. Der zweite Grundkörper 32 kann zwei zweite Paare von L-förmigen Kontaktstreifen 23 samt Blechstreifen 28 voneinander durch Isolierstege getrennt aufnehmen, was den Kontakten 16,17 entspricht. Die beiden Grundkörper 31,32 sind in Montagesolllage miteinander rastverbunden. Im Ausführungsbeispiel sind zwischen den ersten und zweiten Paaren von Kontaktstreifen 23, die die Kontakte 14,15 beziehungsweise 16,17 bilden, zwei dritte Paare von Kontaktstreifen vorgesehen, die die Kontakte 18,19 bilden sowie eine zweite Zwischenwand 34 aus Isolierstoff. Damit sind auch diese Kontaktstreifen gegenüber den anderen Kontakten 14,15 beziehungsweise 16,17 elektrisch isoliert und auch gegeneinander durch entsprechende Stege der Zwischenwandungen 33 und/oder 34. Wie beispielsweise in Figur 3 anschaulich gezeigt, weisen auch die dritten Paare von Kontaktstreifen, die die Kontakte 18,19 bilden, jeweils zwei vorragende federnde Kontaktbereiche auf, die in der Montagesolllage über die Gehäuseseitenwand der Kupplung 1 nach außen vorragen.

Schließlich ist an einer Kopfseite des Isolierstoffgehäuses, insbesondere des zweiten Grundkörpers 32 ein Schutzleiterkontakt 35 fixiert, der zwei in der Zeichnungsfigur 3 nach unten vorragende, federnde Kontaktzungen 36 aufweist.

Die Kupplung 1 ist modular aufgebaut und besteht aus relativ einfachen Kunststoffformteilen und Blechteilen, wobei je nach Anwendungszweck die Kupplung mit oder ohne die Kontakte 18,19 ausgestattet sein kann.
In den Ausführungsbeispielen ist in Figur 1 eine entsprechende Kupplung gezeigt, die zwei Ansteckbereiche aufweist, die durch die Trennwand 13 voneinander separiert sind. In Figur 3 sind die Einzelteile einer entsprechenden Kupplung in Form einer Explosionsdarstellung gezeigt. Die Figur 4 zeigt einen L-förmigen Kontaktstreifen 23, kombiniert mit dem Blechstreifen 28 mit Federn 29 in einer Gebrauchslage.

Die Figur 5 zeigt die gleichen Teile in einer Explosionsdarstellung. In Figur 6 ist eine entsprechende Kupplung in einer Seitenansicht gezeigt. Die Figur 7 zeigt die gleiche Kupplung in der Schnittlinie A-A der Figur 6 gesehen. Es ist dort insbesondere auch das Zusammenwirken zwischen den L-förmigen Kontaktstreifen 23 mit den ebenen Blechstreifen 28 und der Feder 29 ersichtlich. In gleicher Weise zeigt die Figur 8 einen Teilschnitt, in dem wiederum die L-förmigen Kontaktstreifen 23 und die Feder 29, hier in einer Draufsicht, gezeigt sind. Auch die Figur 9 zeigt dieses Detail.

Die Figur 10 zeigt eine Kupplung in einer stirnseitigen Ansicht.

Eine solche Kupplung ist als Einzelteil brauchbar, um beispielsweise zwei Stromschienen miteinander zu verbinden. Insbesondere ist eine solche Kupplung aber auch als Bestandteil von weiteren Zubehörkomponenten brauchbar, wie dies im Folgenden noch erläutert wird.

Beispielsweise in den Figuren 11 bis 14 ist eine Ausgestaltung gezeigt, bei der eine Kupplung 1 nur den auf einer ersten Seite der Mittelquerebene, das heißt, jenseits der Trennwand 13 befindlichen Bereich aufweist, der als Kupplung für eine Stromschienensteckanschluss dient. Die andere Seite der Kupplung 1, die der Trennwand 13 gegenüberliegt, ist als Einspeisungsteil ausgebildet. Hierzu ist auf die Kupplung 1 auf den einen Steckbereich ein Isolierstück 37 aufsteckbar oder aufgesteckt. Dieses Isolierstück 37 nimmt parallel zur Steckrichtung der Kupplung 1 in entsprechend verlaufenden Führungsbahnen elektrische Leiter 38 bis 44 auf, die als Stanzteile aus Blech ausgebildet sind. Mit ihren einen Enden sind diese elektrischen Leiter in die entsprechenden Kanäle des Isolierstückes 37 eingesteckt, wobei sie in Stecklage auf der Kupplung 1 mit den entsprechenden Kontakten der Kupplung 1 in leitender Verbindung stehen. Das Isolierstück 37 hält den festen mechanischen Kontakt mit der Kupplung 1 in der Stecklage. Die freien Enden der elektrischen Leiter 38 bis 44 ragen auf der der Kupplung 1 abgewandten Seite aus dem Isolierstück 37 heraus, und zwar gleichgerichtet. Sie sind sämtlich von einer an das Isolierstück angesteckten Platte 45 in einem spitzen Winkel weg gerichtet. Die freien Enden der elektrischen Leiter 38 bis 44 weisen jeweils ein Kontaktstück 46 auf, welches aus einem Federsteckkontakt mit jeweils zwei Steckbereichen für zwei anzusteckende Leiter besteht, wobei die beiden Steckbereiche separat federnd ausgebildet sind. Diese Einzelheiten sind insbesondere aus der Darstellung gemäß Figur 13 ersichtlich. In der Montagesolllage sind diese aus dem Isolierstück 37 abragenden freien Enden samt Federsteckkontakten 46 von kanalartigen Isolierteilen 47,48 umgeben, die auf diese freien Enden aufgesteckt sind und mit dem Isolierstück 37 verrastet sind oder aneinander und/oder an der Platte 35 verhakt oder verrastet sind. Diese Isolierteile 47, 48 weisen im Bereich, hinter dem die entsprechenden Kontaktstücke 46 liegen, zwei Einstecköffnungen jeweils für zwei Leiter für jedes Kontaktstück 46 auf. Diese Ausgestaltung ist deswegen besonders vorteilhaft, weil der Montierende, der entsprechende Leitungen mit den Kontaktstücken 46 verbinden möchte, diese Verbindung nicht horizontal in einer Ebene, die nahe der Platte 45 liegt, vornehmen muss, sondern durch die Abwinklung und die unterschiedliche Abstandsgestaltung der Kontaktstücke 46 ist eine bequeme Zuführung der Leiter zu den Einstecköffnungen der Isolierteile 47,48 und damit zu den Kontaktstücken 46 gegeben. Die Montage ist daher erheblich vereinfacht. Insbesondere erfolgt die Montage auch ohne Werkzeug.

Die runden Öffnungen an den Stirnseiten der Teile 47,48 dienen zum Einstecken der Leiteradern. Die rechteckigen Öffnungen an der Oberseite der Teile 47,48 dienen zum Überprüfen der Installation mit einem Spannungsprüfer oder dergleichen. Des Weiteren dienen sie dazu, mit einem Werkzeug, zum Beispiel der Klinge eines Schraubendrehers, die einzelnen Leiter in den Kontaktstücken 46 zu lösen.

Eine weitere Besonderheit ist, dass die Platte 45 in einem dem Isolierstück 37 abgewandten, die kanalartigen Isolierteile 47,48 überragenden Bereich eine Öffnung 49 aufweist. Bei der Montage kann die Platte über einen beispielsweise deckenseitigen Kabelauslass montiert werden, so dass das Kabel durch die Öffnung 49 austreten kann und die Adern des Kabels zu den Kontaktstücken 46 geführt und kontaktiert werden können. Nach der Montage und der Verbindung der entsprechenden Adern mit den Kontaktstücken 46 kann ein zusätzlich vorgesehener Gehäusedeckel 50 aufgesteckt und montiert werden, der in geeigneter Weise an Bestandteilen, beispielsweise mit einer Schraube, befestigt werden kann, die aus Isolierstoff bestehen. Im Ausführungsbeispiel ist dazu an dem Isolierteil 47 ein entsprechender Schraubdom vorgesehen, in welchem.die in der Zeichnung 13 oben gezeigte Schraube einschraubbar ist.

Die Anwendungsvielfalt der Bauteile unter Einsatz ein- und dergleichen Kupplung 1 ist erheblich, da nicht nur eine Einspeisung entsprechend den Figuren 11 bis 14 in Kombination mit der Kupplung 1 ausgestaltet werden kann, sondern es kann auch eine gerade Verbindung von zwei Kupplungen 1 mit dazwischen liegender Einspeisung vorgesehen sein, wie in Figur 15 und 16 gezeigt ist. Des Weiteren kann eine L-förmige Verbindung von Stromschienen mit einer Einrichtung erfolgen, wobei hier entweder die Einspeisung durch ein durch die Öffnung 49 geführtes Kabel erfolgen kann und/oder die Durchverbindung von der einen Kupplung 1 zu der anderen Kupplung 1 über entsprechende Kontaktbrücken. Solche Kontaktbrücken können hier und auch bei anderen Ausführungsbeispielen schon bei der werkseitigen Herstellung vormontiert sein, um den Montageaufwand beim Endverbraucher zu minimieren.

Wie in Figur 18 gezeigt ist, können die entsprechenden Kupplungen 1 auch zur Ausgestaltung eines T-förmigen Verbindungsstückes genutzt werden oder auch zu einem sternförmigen Verbindungsstück, wie dies in Figur 19 und 20 gezeigt ist. Für die kostengünstige Herstellung und die montagefreundliche Benutzung ist sowohl der modulare Aufbau der Kupplung 1 selbst als auch der modulare Aufbau der entsprechenden Anschlussstücke hilfreich, wobei ein und dieselbe Kupplung 1 für unterschiedliche Anforderungen eingesetzt werden kann. Auch die entsprechende Ausgestaltung der auf die Kupplung 1 aufsteckbaren und mit dieser verbindbaren weiteren Komponenten ist für alle Ausführungen gleich, wobei lediglich unterschiedliche Formen von Platten 45 und Gehäusedeckeln 50 vorgesehen sein müssen, um die entsprechende Ausgestaltung zu realisieren.

### Bezugszeichenliste:

- (1): Kupplung
- (2): Stromschiene
- (3): Aufnahmekanal
- (4): Tragschienen
- (5): elektrischer Leiter
- (6): "
- (7): "
- (8): "
- (9): Schutzleiter
- (10): Schutzleiter
- (11): fünfter Leiter
- (12): sechster Leiter
- (13): Trennwand v. 1
- (14): Kontakte
- (15): "
- (16): "
- (17): "
- (18): "
- (19): "
- (20): Führungsteile
- (21): "
- (22): Isolierzapfen
- (23): L-förmige Kontaktstreifen
- (24): Kontaktbereich
- (25): erster Schenkel
- (26): Randkante
- (27): zweiter Schenkel
- (28): ebener Blechstreifen
- (29): Feder
- (30): Mittelteil
- (31): erster Grundkörper
- (32): zweiter Grundkörper
- (33): erste Zwischenwand
- (34): zweite Zwischenwand
- (35): Schutzleiter
- (36): Kontaktzungen
- (37): Isolierstück
- (38): elektrischer Leiter
- (39): "
- (40): "
- (41): "
- (42): "
- (43): "
- (44): "
- (45): Platte
- (46): Kontaktstück
- (47): Isolierteil
- (48): "
- (49): Öffnung
- (50): Gehäusedeckel
- (51): Öffnungen

## Patentansprüche

1. Kupplung (1) mit einer Stromschiene (2), insbesondere aus Metall, mit im Wesentlichen U-förmigen Querschnitt, bei der in den einen Aufnahmekanal (3) seitlich begrenzenden parallelen Seitenwänden Tragschienen (4) aus Isolierstoff angeordnet sind, die jeweils mehrere voneinander isolierte, in Schienenlängsrichtung parallel zueinander, einander gegenüberliegende und vom Aufnahmekanal zugängliche nichtisolierte blanke elektrische Leiter (5-8) aufnehmen, wobei zudem vorzugsweise an der Basis der Stromschiene (2) ein ebenfalls vom Aufnahmekanal zugänglicher Schutzleiter (9) vorgesehen ist, wobei die Kupplung (1) im Wesentlichen symmetrisch zu einer Mittelquerebene ausgebildet ist und Kontakte zur Kontaktierung von Leitern einer Stromschiene (2), sowie mechanische Führungs- und Anschlagteile aufweist, mit denen die Kupplung (1) in die Stirnseite der Stromschiene(2) wegbegrenzt einsteckbar ist, wobei die Kontakte (14-17) jeweils in einem Gehäuseteil der Kupplung (1) quer zur Gehäuselängsachse federnd verschieblich angeordnete L-förmige Kontaktstreifen (23) sind, die einen diesseits und einen jenseits einer mittigen Gehäuseanschlagwandung (13), die die Mittelquerebene bildet oder in dieser ausgebildet ist, seitlich vorragenden Kontaktbereich (24) an einem ersten Schenkel (25) der L-Form aufweisen, **dadurch gekennzeichnet, dass** die Kontakte (14-17) jeweils mit der Randkante (26) des zweiten Schenkels (27) mittelbar unter Zwischenlage eines ebenen Blechstreifens (28) an einer Isolierstoffwand des Gehäuses anliegen, wobei an den Blechstreifen (28) aus Federblech eine schwach V-förmig gebogene Feder (29) mit ihrem Mittelteil (30) angeformt und rechtwinklig vom Blechstreifen (28) abragend abgewinkelt ist, deren Schenkelenden an der den vorragenden Kontaktbereichen (24) des ersten Schenkels (25) entgegengesetzten Außenfläche des zweiten Schenkels (27) des Kontaktstreifens (23) federnd anliegen.

2. Kupplung nach Anspruch 1, **dadurch gekennzeichnet, dass** die Kupplung (1) ein Isolierstoffgehäuse mit einem etwa U-förmigen ersten Grundkörper (31) und einem diesen zu einem geschlossenen Teil ergänzenden zweiten Grundkörper (32) besteht, wobei der erste Grundkörper (31) zwei erste Paare von L-förmigen Kontaktstreifen (23) samt Blechstreifen (28) aus Federblech, voneinander durch Isolierstege getrennt aufnimmt, eine erste Zwischenwand (33) aus Isolierstoff vorgesehen ist, und der zweite Grundkörper (32) zwei zweite Paare von L-förmigen Kontaktstreifen (23) samt Blechstreifen (28) aus Federblech, voneinander durch Isolierstege getrennt aufnimmt, wobei die beiden Grundkörper (31,32) in Montagesolllage aneinander verrastet sind.

3. Kupplung nach Anspruch 2, **dadurch gekennzeichnet, dass** zwischen den ersten und zweiten Paaren von Kontaktstreifen (23) zwei dritte Paare von Kontaktstreifen (18,19) und eine zweite Zwischenwand (34) aus Isolierstoff angeordnet sind, so dass die dritten Paare von Kontaktstreifen (18,19) voneinander und gegenüber den ersten und zweiten Paaren isoliert angeordnet sind, wobei auch die dritten Paare von Kontaktstreifen jeweils zwei über die Gehäuseseitenwand vorragende, federnde Kontaktbereiche bilden.

4. Kupplung nach einem der Ansprüche 1 bis 3, **dadurch gekennzeichnet, dass** an einer Kopfseite des Isolierstoffgehäuses ein Schutzleiterkontakt (35) mit zwei vorragenden, federnden Kontaktzungen (36) fixiert ist.

5. Kupplung (1) nach dem Oberbegriff des Anspruches 1, insbesondere nach einem der Ansprüche 1 bis 4, **dadurch gekennzeichnet, dass** ein auf der ersten Seite der Mittelquerebene (13) befindlicher Bereich der Kupplung (1) als Stromschienensteckanschluss dient und dass der auf der zweiten Seite der Mittelebene (13) befindliche Bereich ein Einspeisungsteil bildet, indem auf dieses ein passend konturiertes Isolierstück (37) aufsteckbar oder aufgesteckt ist, welches in parallel zur Steckrichtung der Kupplung (1) verlaufenden Führungsbahnen elektrische Leiter (38-44) aus Blech aufnimmt, deren im Isolierstück (37) liegende Enden mit den Kontakten der Kupplung (1) kontaktiert sind und deren freie Enden aus dem Isolierstück (37) vorragen und vorzugsweise gleichgerichtet von einer die Montagefläche mit Kabeleinlass bildenden, an das Isolierstück (37) angeschlossenen oder angesteckten Platte (45) weggerichtet abgewinkelt sind, so dass sie einen spitzen Winkel mit der Platte (45) einschließen, wobei die freien Enden jeweils ein Kontaktstück (46) aufweisen, welches aus einem Federsteckkontakt mit mindestens einem Steckbereich oder bevorzugt zwei separat federnden Steckbereichen besteht, und dass die aus dem Isolierstück (37) abragenden freien Enden samt Federsteckkontakten von kanalartigen Isolierteilen (47,48) umgeben sind, die am Isolierstück (37) befestigt, insbesondere verrastet, sind und stirnseitig im Bereich eines jeden Federsteckkontaktes Einstecköffnungen für elektrische Leiter aufweisen.

6. Kupplung nach Anspruch 5, **dadurch gekennzeichnet, dass** die kanalartigen Isolierteile (47,48) zusätzlich oder alternativ an der Platte (45) befestigt, insbesondere verhakt sind.

7. Kupplung nach Anspruch 5 oder 6, **dadurch gekennzeichnet, dass** die Platte (45) in einem dem Isolierstück (37) abgewandten, die kanalartigen Isolierteile (47,48) überragenden Bereich eine Öffnung (49) als Einführung für Kabel aufweist.

8. Kupplung nach einem der Ansprüche 5 bis 7, **dadurch gekennzeichnet, dass** mehrere Kupplungen (1) mit Isolierstück (37), elektrischen Leitern (38-44), Federsteckkontakten (46) und Isolierteilen (47,48) vorgesehen sind, die einander gegenüberliegend, L-förmig zueinander ausgerichtet, T-förmig zueinander ausgerichtet oder sternförmig zueinander ausgerichtet, auf entsprechend gerade, L-förmig, T-förmig oder sternförmig ausgebildeten Platten (45) angeordnet oder an diesen fixiert sind, wobei die Platten (45) mittig oder im Winkelkreuzungsbereich die Öffnung (49) als Kabeleinführung aufweisen.

9. Kupplung nach einem der Ansprüche 5 bis 8, **dadurch gekennzeichnet, dass** ein Gehäusedeckel (50) vorgesehen ist, der über das oder die Isolierstücke (37) samt elektrischen Leitern (38-44), Federsteckkontakten (46), Isolierteilen (47,48) und Platte (45) mit Öffnung (49) positionierbar ist und an von diesem überdeckten Teilen fixierbar ist.

## Claims

1. A coupler (1) comprising a conductor rail (2), in particular made of metal, having a substantially U-shaped cross-section, wherein in the parallel side walls laterally limiting a seating channel (3), support rails (4) made of an insulating material are disposed that respectively receive a plurality of non-insulated bare electrical conductors (5-8) being insulated from one another, in parallel in the longitudinal rail direction, opposite to one another, and accessible from the seating channel, further preferably at the base of the conductor rail (2) a protective conductor (9) also being accessible from the seating channel being provided, the coupler (1) being configured substantially symmetrically to a central transverse plane and including contacts for contacting conductors of a conductor rail (2) as well as mechanical guide and stop portions, by means of which the coupler (1) can be inserted into the front side of the conductor rail (2) in a depth-limiting manner, the contacts (14-17) respectively being L-shaped contact strips (23) displaceably disposed transversely to the longitudinal housing axis resiliently in a housing portion of the coupler (1), including a laterally protruding contact section (24) at a first leg (25) of the L-shape on either side of a central housing stop wall (13) forming the central transverse plane or being formed therein,
**characterized in that** the contacts (14-17) respectively bear with the end edge (26) of the second leg (27) indirectly via a plane sheet-metal strip (28) against an insulating wall of the housing, at the sheet-metal strip (28) made of spring metal a slightly V-shaped bent spring (29) being formed with its central portion (30) and being angled in a rectangularly protruding manner from the sheet-metal strip (28), the leg ends thereof resiliently bearing against the outer surface of the second leg (27) of the contact strips (23) opposite to the protruding contact sections (24) of the first leg (25).

2. The coupler according to claim 1, **characterized in that** the coupler (1) consists of a insulant housing including an approximately U-shaped first basic body (31) and a second basic body (32) complementing the latter so to form closed part, the first basic body (31) receiving two first pairs of L-shaped contact strips (23) with sheet-metal strips (28) made of spring metal, separated from one another by insulating webs, that a first intermediate wall (33) made of insulating material is provided, and that the second basic body (32) receives two second pairs of L-shaped contact strips (23) with sheet-metal strips (28) made of spring metal, separated from one another by insulating webs, wherein the two basic bodies (31, 32), in the intended mounting position, are latched to one another.

3. The coupler according to claim 2, **characterized in that** between the first and second pairs of contact strips (23), two third pairs of contact strips (18, 19) and a second intermediate wall (34) made of insulating material are disposed, so that the third pairs of contact strips (18, 19) are disposed insulated from one another and from the first and second pairs, wherein the third pairs of contact strips respectively also form two resilient contact sections protruding beyond the housing side wall.

4. The coupler according to one of claims 1 to 3, **characterized in that** at a head portion of the insulant housing, a protective conductor contact (35) with two protruding, resilient contact tongues (36) is fixed.

5. The coupler (1) according to the preamble of claim 1, in particular according to one of claims 1 to 4, **characterized in that** a section of the coupler (1) on the first side of the central transverse plane (13) serves as a conductor rail plug connection and that the section on the second side of the central plane (13) forms a feed portion, by that thereonto is pluggable or plugged a matingly contoured insulating piece (37) that receives, in guide tracks extending in parallel to the plugging direction of the coupler (1), electrical conductors (38-44) made of sheet-metal, the ends thereof that are in the insulating piece (37) being contacted with the contacts of the coupler (1) and the free ends thereof protruding from the insulating piece (37) and preferably being angled in the same direction away from a plate (45) forming the mounting surface with a cable inlet and being connected or attached at the insulating piece (37), so that they include an acute angle with the plate (45), wherein the free ends include one contact piece (46) each, which consists of a spring plug contact with at least one plug section or preferably two separately resilient plug sections, and that the free ends with spring plug contacts protruding from the insulating piece (37) are surrounded by channel-type insulating parts (47, 48) that are fixed at the insulating piece (37), in particular latched, and include, at the front side in the section of each spring plug contact, insertion openings for electrical conductors.

6. The coupler according to claim 5, **characterized in that** the channel-type insulating parts (47, 48) are additionally or alternatively fixed at the plate (45), in particular hooked.

7. The coupler according to claim 5 or 6, **characterized in that** the plate (45) has, in a section facing away from the insulating piece (37) and extending over the channel-type insulating parts (47, 48), an opening (49) as an insertion position for cables.

8. The coupler according to one of claims 5 to 7, **characterized in that** a plurality of couplers (1) with insulating piece (37), electrical conductors (38-44), spring plug contacts (46), and insulating parts (47, 48) are provided, which are disposed opposite to one another, oriented in an L-shaped manner relative to one another, in a T-shaped manner relative to one another, or in a star-shaped manner relative to one another, on plates (45) configured in a straight, L-shaped, T-shaped, or star-shaped manner or are fixed thereat, wherein the plates (45) include, centrally or in the angle crossing section, the opening (49) as an insertion position of a cable.

9. The coupler according to one of claims 5 to 8, **characterized in that** a housing lid (50) is provided that can be positioned over the insulating piece or pieces (37) with electrical conductors (38-44), spring plug contacts (46), insulating parts (47, 48), and plate (45) with opening (49), and can be fixed at parts covered thereby.

## Revendications

1. Dispositif de couplage (1) comprenant un rail conducteur (2), en particulier en métal, comportant une section transversale essentiellement en U, dans lequel dans les parois latérales parallèles latéralement délimitant un canal de réception (3), des rails de support (4) en un matériau isolant sont disposés qui respectivement reçoivent une pluralité de conducteurs électriques (5-8) nus non isolés étant isolés les uns des autres, en parallèle dans la direction longitudinale du rail, opposés les uns aux autres, et accessibles à partir du canal de réception, en outre de préférence à la base du rail conducteur (2) un conducteur de protection (9) aussi étant accessible à partir du canal de réception étant prévu, le dispositif de couplage (1) étant réalisé essentiellement en symétrie à un plan transversal central et comportant des contacts pour contacter des conducteurs d'un rail conducteur (2), aussi bien que des parties de guidage et d'arrêt mécaniques, par desquelles le dispositif de couplage (1) peut être inséré dans le front du rail conducteur (2) d'une façon délimitant la profondeur, les contacts (14-17) respectivement étant des bandes de contact en L (23) disposées coulissantes transversalement à l'axe longitudinal du boîtier de façon élastique dans une partie du boîtier du dispositif de couplage (1), comportant une portion de contact (24) latéralement en saillie à un premier bras (25) de la forme en L sur chaque côté d'une paroi d'arrêt centrale (13) du boîtier formant le plan transversal central ou étant réalisée là-dedans,
**caractérisé en ce que** les contacts (14-17) respectivement prennent appui avec le rebord (26) du deuxième bras (27) indirectement par l'intermédiaire d'une bande de tôle (28) plate contre une paroi isolante du boîtier, à la bande de tôle (28) en métal de ressort un ressort (29) légèrement coudé en V étant réalisé avec sa partie centrale (30) et étant coudé d'une façon perpendiculaire en saillie à partir de la bande de tôle (28), les extrémités des bras élastiquement prenant appui contre la surface extérieure du deuxième bras (27) de la bande de contact (23) opposée aux portions de contact (24) en saillie du premier bras (25).

2. Dispositif de couplage selon la revendication 1, **caractérisé en ce que** le dispositif de couplage (1) consiste en un boîtier en matériau isolant comportant un premier corps de base (31) environ en U et un deuxième corps de base (32) complémentaire au dernier pour former une pièce fermée, le premier corps de base (31) recevant deux premières paires de bandes de contact en L (23) avec bandes de tôle (28) en métal de ressort, séparées les unes des autres par des entretoises isolantes, qu'une première paroi intermédiaire (33) en matériau isolant est prévue, et que le deuxième corps de base (32) reçoit deux deuxièmes paires de bandes de contact en L (23) avec bandes de tôle (28) en métal de ressort, séparées les unes des autres par des entretoises isolantes, les deux corps de base (31, 32), dans la position de montage de consigne, s'encliquetant l'un à l'autre.

3. Dispositif de couplage selon la revendication 2, **caractérisé en ce qu'**entre la première et la deuxième paire de bandes de contact (23), deux troisièmes paires de bandes de contact (18, 19) et une deuxième paroi intermédiaire (34) en matériau isolant sont disposées, de façon que les troisièmes paires de bandes de contact (18, 19) soient disposées de manière isolée les unes des autres et des premières et deuxièmes paires, les troisièmes paires de bandes de contact respectivement aussi formant deux portions de contact élastiques étant en saillie au-delà de paroi latérale du boîtier.

4. Dispositif de couplage selon une des revendications 1 à 3, **caractérisé en ce qu'**à une partie de tête du boîtier en matériau isolant, un contact de conducteur de protection (35) avec deux languettes de contact (36) élastiques en saillie est fixé.

5. Dispositif de couplage (1) selon le préambule de la revendication 1, en particulier selon une des revendications 1 à 4, **caractérisé en ce qu'**une portion du dispositif de couplage (1) sur le premier côté du plan transversal central (13) sert de connecteur enfichable du rail conducteur et que la portion sur le deuxième côté du plan central (13) forme une partie d'alimentation, **en ce qu'**une pièce d'isolation (37) en un contour approprié peut être ou est enfichée sur celle-ci, cette pièce d'isolation recevant des conducteurs électriques (38-44) en tôle métallique dans des glissières s'étendant en parallèle à la direction d'enfichage du dispositif de couplage (1), les extrémités des conducteurs électriques qui se trouvent dans la pièce d'isolation (37) étant contactées avec les contacts du dispositif de couplage (1) et les extrémités libres de ceux-ci étant en saillie de la pièce d'isolation (37) et de préférence étant coudées dans la même direction en s'éloignant d'une plaque (45) formant la surface de montage avec une entrée de câble et étant liée ou fixée à la pièce d'isolation (37), de façon qu'elles forment un angle aigu avec la plaque (45), les extrémités libres comportant une pièce de contact (46) chacune, qui consiste en un contact de ressort enfichable avec au moins une portion d'enfichage ou de préférence deux portions d'enfichage élastiques séparées et que les extrémités libres avec les contacts de ressort enfichables en saillie de la pièce d'isolation (37) sont entourées par des parties isolantes (47, 48) en forme de canal, qui sont fixées à la pièce d'isolation (37), en particulier encliquetées, et comportent, au front dans la portion de chaque contact de ressort enfichable, des ouvertures d'insertion pour des conducteurs électriques.

6. Dispositif de couplage selon la revendication 5, **caractérisé en ce que** les parties isolantes (47, 48) en forme de canal sont additionnellement ou alternativement fixées à la plaque (45), en particulier crochetées.

7. Dispositif de couplage selon la revendication 5 ou 6, **caractérisé en ce que** la plaque (45) comporte, dans une portion à l'opposé de la pièce d'isolation (37) et s'étendant sur les parties isolantes (47, 48) en forme de canal, une ouverture (49) comme position d'insertion pour des câbles.

8. Dispositif de couplage selon une des revendications 5 à 7, **caractérisé en ce qu'**une pluralité de dispositifs de couplage (1) avec pièce d'isolation (37), conducteurs électriques (38-44), contacts de ressort enfichables (46) et parties isolantes (47, 48) est prévue, qui sont disposés à l'opposé les uns aux autres, orientés en L les uns par rapport aux autres, orientées en T les uns par rapport aux autres, ou orientés en forme d'étoile les uns par rapport aux autres, sur des plaques (45) réalisées correspondamment de façon rectiligne, en L, en T, ou en forme d'étoile, ou sont fixés à celles-ci, les plaques (45) comportant, centralement ou dans la portion de croisement des angles, l'ouverture (49) comme position d'insertion pour des câbles.

9. Dispositif de couplage selon une des revendications 5 à 8, **caractérisé en ce qu'**un couvercle (50) du boîtier est prévu, qui peut être mis en place sur la pièce ou les pièces d'isolation (37) avec les conducteurs électriques (38-44), contacts de ressort enfichables (46), parties isolantes (47, 48) et plaque (45) avec ouverture (49) et peut être fixé à des parties couvertes par celui-ci.
